# EUROPÄISCHE PATENTSCHRIFT

(11) **EP 1 061 215 B1**
(45) Veröffentlichungstag und Bekanntmachung des Hinweises auf die Patenterteilung: **23.01.2008**
(21) Anmeldenummer: 00112905.5
(22) Anmeldetag: 19.06.2000
(51) Int. Cl.: E05C 9/06

(54) **Getriebeanordnung für einen Stangenverschluss**
Drive arrangement for an espagnolette lock
Dispositf de transmission pour serrure à espagnolette

(30) Priorität: 17.06.1999 DE 19927761; 29.06.1999 DE 19929742
(43) Veröffentlichungstag der Anmeldung: 20.12.2000
(73) Patentinhaber: HAUTAU GmbH, 31691 Helpsen (DE)
(72) Erfinder: Dralle, Manfred, 31693 Hespe (DE)
(74) Vertreter: Leonhard, Frank Reimund

(56) Entgegenhaltungen:
- EP-A- 0 560 017
- EP-A- 0 805 249
- DE-A- 3 139 574
- DE-A- 3 834 373
- FR-A- 2 251 215
- FR-A- 2 430 502
- FR-A- 2 521 202
- GB-A- 2 002 844

## Beschreibung

Die Erfindung betrifft ein Getriebe für einen Sicherheits-Stangenverschluss zum Einbau zwischen die Abdeckung am Betätigungsgriff des eigentlichen Verschlusses und den (beweglichen) Holm eines Flügels.

Einen Stangenverschluss zeigt die DE-A 38 34 373 (Melchert**)**. Dort ist eine Vorrichtung zum Betätigen eines Treibstangenverschlusses gezeigt, mit einem sich unterhalb der Griffhandhabe erstreckenden Gehäuse (Unterfütterungsgehäuse) sowie zwei Verschlußstangen (dort 18, 19), die von einer zwei Steuerebenen aufweisenden Nuß N, die in Drehmitnahme mit der Griffhandhabe steht, gesteuert werden. Dort wird gefordert, daß die Nuß N mit den zwei Steuerebenen zwischen U-förmigen Anschlußschiebern angeordnet ist sowie zwei sich diametral gegenüberliegende Schlitze aufweist. Die Anschlußschieber sind überlappend angeordnet, wobei jeder Schenkel des die untere Stange steuernden Anschlußschiebers eine Schlitz/Zapfensteuerung (dort 31/32 bzw. 52/53) aufweist, vgl. dort Spalte 4, Zeilen 15 bis 39, Spalte 7, Zeilen 33 bis 62 und Spalte 8, Zeilen 44 bis 68, insbesondere Zeilen 62/63. Der Rückverlagerungsweg in die Kippverriegelung der Kippstellung beträgt im Stand der Technik nur etwa die Hälfte des Vorverlagerungsweges.

Die DE-A 31 39 574 zeigt einen Stangenverschluss mit Kupplung zur Verlängerung des Schiebeweges der immer gleichgerichtet bewegten Treibstangen. Grundsätzlich ist ein Getriebe mit Stangenverschluss aus der DE-A 10 21 270 bekannt. Die schieberartigen Zwischenstücke und eine Schlitz/Zapfensteuerung gehören damit zum Stand der Technik, ebenso wie ein nußartiges Antriebsorgan.

**Aufgabe** der Erfindung ist es, den Riegelweg (oder: Ausschubhub) in der Kippstellung bzw. der Kippverriegelungsstellung zu vergrößern. Die Aufgabe wird gelöst mit dem Getriebe nach Anspruch 1, oder mit dem Verfahren nach Anspruch 15. In dem Getriebe können die zwei auf dem lotrechten Holm des Fensterflügels nach oben bzw. nach unten verschiebbaren Verschlußstangen in und außer Eingriff mit entsprechenden, auf dem Blendrahmen befestigten Schließstücken gebracht werden. Die Bewegung erfolgt über den Betätigungsgriff eines üblichen Zentralverschlusses, der (verdeckt) bei Dreh/Kipp-Flügeln zwischen einer Schließstellung des Flügels, einer (mittleren) DrehOffenstellung und einer Kippstellung betätigbar ist.

Die zur Beschreibung verwendeten "Stellungen" beziehen sich korrespondierend auf den Flügel und sein reguläres Verschlußgestänge an seinen Stirnseiten sowie den aufmontierbaren Stangenverschluß (mit Getriebe). Beide sind über die Welle des Betätigungsgriffes in ihren Stellungen gekoppelt.

Das Verschlußstangengetriebe ist zwischen einer Griffrosette und der Oberfläche des Flügelrahmens aufgesetzt und weist ein zweiteiliges Gehäuse auf, in dem eine Führung für ein insbesondere nussartiges Antriebsorgan vorgesehen ist, das mit Ansätzen in entsprechende Öffnungen der Gehäusehälften eingreift und in diesen gelagert ist. Das Antriebsorgan besitzt eine rechteckige Öffnung zum Aufnehmen der Welle (Achse) des hebelartigen Betätigungselementes des Zentralverschlusses.

In dem Gehäuse sind seitlich jeweils Führungen für verschiebbare Zwischenstangen vorgesehen, die beiderseits des Antriebsorgans angeordnet sind und Eingriffselemente aufweisen, die mit entsprechenden Zahnelementen am Antriebsorgan zusammenwirken, wobei die zahnartigen Elemente des Antriebsorgans in zwei unterschiedlichen, zueinander parallelen Ebenen angeordnet sind.

Entkuppeln die einen Zahnsegmente der unteren Ebene, bleiben die anderen im Eingriff und steuern über eine lenkerartige Kupplung an dem abwärts bewegten Zwischenstück auch die weitere Bewegung des aus dem Zahneingriff gelösten ersten Zwischenstücks ebenfalls nach unten. Der Lenker ist beidseitig gelenkig im Eingriff und erstreckt sich streifenförmig zwischen den Anlenkstellen.

Steuerschlitze (oder Nuten) führen die Bewegung des Lenkers, die eine Schub-Neigungsbewegung ist.

Das Getriebe kann eine Getriebeabdeckung aufweisen, welche mit den im Eckbereich vorgesehenen Anbringungsnuten zusammenarbeitet. Es kann sichergestellt werden, daß ein U-förmig ausgebildetes Abdeckprofil das Getriebe und die Riegelstangen abdecken kann und gleichzeitig im Bereich des Getriebes sicher und formschön angebracht werden kann. Die Anbringung geschieht durch Eingriff des Getriebes hinter die Nuten derjenigen Flachseite des Getriebes, die auf der Flügeloberfläche aufliegt, gleichzeitig wird im Bereich der Griffrosette eine Befestigung einer dort im Abdeckprofil vorgesehenen Abflachung erreicht, so daß eine an mehreren Stellen eingreifende Befestigung erzielt werden kann.

Die Abdeckung kann aus zwei Profilstücken ausgestaltet sein, so daß sie zweigeteilt ist. Die dies ergebende Trennstelle liegt im Bereich der Mitte des Getriebes, also dort, wo die Welle (Achse) des Griffes durch die Abdeckung hindurchreicht und in die Wellenaufnahme des Antriebsorgans des Getriebes (und den Zentralverschluß) eingreift. Die Zweiteilung vereinfacht die Montage und aufgrund der vorgenannten Befestigung des Abdeckprofils kann die Trennstelle stirnseitig zusammengezogen oder zusammengespannt werden, so daß kein Spalt verbleibt. Die Abflachung gibt eine sichere Auflage für eine große Vielzahl von Rosettengestaltung, wobei sie geringfügig größer ausgebildet ist, als die größte zu verwendende Rosettenlänge. Im übrigen Bereich kann die Abdeckung leicht U-förmig aufgewölbt sein, zur Ausbildung einer formschönen Abdeckung.

Die beidseits der Trennstelle vorgesehenen Öffnungen dienen dem Durchgriff von Zapfenelementen der Rosette, zur Anbringung auf der Flachseite des Getriebes, wobei die Zapfenelemente durch die Öffnung hindurch in fluchtende Aufnahmen des Getriebegehäuses greifen und dabei klemmend befestigt werden. Zusätzliche Schrauben können zur weitergehenden Befestigung vorgesehen sein. Die Öffnungen können von einem stufigen Randbereich umgeben sein.

Ebenfalls kann die Abstufung einen unteren Ringbereich besitzen, mit dem die Abdeckung satt auf der Flachseite des Gehäuses aufliegt, gehalten und geführt von dem durchgreifenden Zapfenelement der Rosette.

Das Abdeckprofil kann in zweigeteilter Form größere Ausnehmungen an den stirnseitigen Enden aufweisen, zur Aufnahme eines vormontierten Rosettenteils.

Ausführungsbeispiele erläutern und ergänzen die Erfindung.
- **Figur 1**: ist eine perspektivische Ansicht einer zusammengefügten Einrichtung gemäß einem ersten Beispiel.
- **Figur 1a**: ist eine Darstellung der drei Stellungen I, II, III des Hebels 4 am Flügel F bzw. 2.
- **Figur 1b**: ist eine perspektivische Ansicht einer Einrichtung gemäß einem alternativen Beispiel.
- **Figur 2, Figur 2a**: ist eine Ansicht der Stellung I im Getriebe 11 und am Hebel 4.
- **Figur 3, Figur 3a**: ist eine Ansicht der Stellung II im Getriebe 11 und am Hebel 4.
- **Figur 4, Figur 4a**: ist eine Ansicht der Stellung III im Getriebe 11 und am Hebel 4.
- **Figur 5**: ist eine Ansicht einer Abdeckung für die zusammengefügte Einrichtung 11 von Figur 1a oder 1 b.
- **Figur 6**: ist eine Ansicht einer Abdeckung im Griffbereich im Schnitt.

Ein Getriebe 11 ist zwischen einer Griffrosette 4a und der Oberfläche eines Flügelrahmens F aufgesetzt und weist ein zweiteiliges Gehäuse 12,13 auf, wie aus **Figur 1** ersichtlich ist.

Vor Erläuterung des Getriebes soll die Betriebsweise des Getriebes anhand der drei zu beschreibenden Stellungen I, II und III erläutert werden, was anhand der **Figur 1a** geschehen soll. Dort ist eine Griffhandhabe als Hebel 4 vorgesehen, die am vertikalen Holm eines Flügels F etwa mittig angeordnet ist. Die **Schließstellung I** ist im rechten Teilbild zu erkennen, bezogen auf einen Winkel α = 0°. Ausgehend von dieser Stellung wird der Griff 4 um 90° in die mittlere Drehstellung gebracht, was der **Drehoffenstellung II** entspricht. Diese Stellung mit entriegelten Schubstangen ist im mittleren Teilbild gezeigt. Im linken Teilbild ist die **Kippstellung III** des Flügels (und des Getriebes) gezeigt, bei welcher der Griff 4 eine Schwenkstellung α = 180° einnimmt. Diese Stellung III zeigt einen Eingriff der unteren Riegelstange in eine untere Riegeltasche, -platte oder ein unteres Schließstück, ohne daß am oberen Rand des Flügels ein Riegeleingriff stattfindet.

Die Hubbewegungen ±z sind jeweils anschaulich durch Pfeile gekennzeichnet. Der Hub wird mit H benannt, der gesamte Hub 2H betrifft die gesamte Bewegung der oberen Riegelstange, in zwei Abschnitten von 0 auf H und von H auf 2H, entsprechend den Winkelstellungen α = 0°, 90° und 180°. Die untere Riegelstange 10 übt während dieser genannten Bewegung der oberen Riegelstange 8 eine gegenläufige Bewegung aus, zunächst in +z-Richtung aufwärts, zum Entriegeln bei α = 90°. Danach zum erneuten Verriegeln bei α = 180° in Richtung -z. Der erneute Riegeleingriff ist mit einem Hubweg von H versehen, während zunächst zum Entriegeln von der Stellung I zur Stellung II der Entriegel-Hubweg auch H betrug.

Ausgehend von dieser Funktion lassen sich die Stellungen I, II und III des Flügels F auch ohne weiteres dem Getriebe 11 (oder dem Stangenverschluss mit dem Getriebe) zuordnen, auch wenn das Fenster und der Zentralverschluß dort nicht angeordnet sind. Das Getriebe hat demgemäß auch eine Schließstellung (entsprechend der Flügel-**Schließstellung** oder der Verriegelungsstellung), das Getriebe hat eine **Drehöffnungs-Stellung**, entsprechend der Drehöffnungs-Stellung des Flügels, und das Getriebe hat eine **Kippstellung**, bezogen auf die Bedeutung der Kippstellung des Flügels in Stellung III von Figur 1a. Diese Begriffsfestlegung der "Stellungen" erfolgt also nicht mit Bezug auf die Lage des Getriebes, sondern mit Bezug auf die relative Anordnung der einzelnen Teile im Getriebe, wie sie bei einer Montage an einem entsprechenden Flügel bei den entsprechenden Flügelstellungen erhalten werden.

In dem Gehäuse ist eine Aufnahme 15 für ein nußartiges Antriebsorgan 16 vorgesehen, das mit Ansätzen 18 in entsprechende Öffnungen 14,14a der Gehäusehälften 12,13 eingreift und in diesen gelagert ist. Das Antriebsorgan weist eine rechteckige Öffnung 17 zum Auffädeln der Welle des hebelartigen Betätigungselementes 4 des Zentralverschlusses auf. In dem Gehäuse sind seitlich jeweils Führungen 27,28 für als Stangen ausgebildete, verschiebbare Zwischenstücke 21,22 vorgesehen, die beiderseits des Antriebsorgans 16 angeordnet sind und Eingriffselemente 25,26 aufweisen, die mit entsprechenden zahnartigen Elementen 19,20 des Antriebsorgans zusammenwirken, wobei die zahnartigen Elemente des Antriebsorgans 16 in zwei unterschiedlichen, zueinander parallelen Ebenen angeordnet sind, wie insbesondere aus **Figur 1 und Figur 1b** hervorgeht.

Jedes Stangenstück 21,22 ist zum Beispiel über einen Kupplungszapfen 23,24 mit einer zugehörigen Verschlußstange 8 bzw. 10 kuppelbar. Zu diesem Zweck sind die Verschlußstücke, wie wiederum aus Figur 1 ersichtlich, im Übergangsbereich zur Verschlußstange gekröpft ausgebildet. Alternativ kann - bei runden Riegelstangen 8,10 - die Kupplung auch durch eine Bohrung mit Klemmschraube K in je einer Muffe 22a,21a in den Zwischenstücken 22,21 erfolgen, was zusätzlich eine Längeneinstellung des Riegeleingriffs in der Schließtasche ermöglicht, siehe **Figur 1b**.

Die Bohrung in der Muffe als vertikal orientierte Stangenaufnahme befindet sich dabei außerhalb des Getriebes. Sie ist nicht stärker als die Höhe des Getriebes, so dass zumindest eine langgestreckte Abdeckung vom Getriebe ausgehend über die Riegelstangen gelegt werden kann. Ein formschlüssiges Klemmen der Abdeckung 60,61 an (durchgehenden) Randnuten 13a,13b oder 13a',13b' an den Längsseiten des Getriebegehäuses 12,13 vereinfacht die Montage, auch bei montiertem Griff.

Die Abdeckung 60,61 ist in den **Figuren 5 und 6** näher erläutert, wobei zunächst auf die Abdeckung näher eingegangen werden soll, bevor das Getriebe in seiner Funktion näher erläutert wird. Die Abdeckung ist gemäß Figur 5 so vorgesehen, daß sie als Profil gestaltet ist und über das Getriebe 11 (bzw. das Getriebegehäuse 12,13) greift und zusätzlich auch die herausragenden Zwischenstücke 21,22 sowie die daran angeordneten Riegelstangen 8,10 abdeckt. Orientiert an Figur 1b ist in Figur 5 das Getriebe 11 dargestellt, ohne die Riegelstangen 8,10. Die Abdeckung besteht aus zwei profilierten Stücken 60,61, die an einer Trennstelle T getrennt sind. Diese Trennstelle T ist in der Figur 5 mit einem Abstand gezeigt, der aber nach einem Aufbringen der Abdeckprofilstücke 60,61 auf dem Gehäuse 12,13 nicht mehr vorhanden ist, wenn die Enden zusammengeschoben werden. Beidseits der Trennstelle sind Abflachungen 61 a,60a zu erkennen, die zusammengenommen länger sind, als die Längserstreckung der Rosette 4a. An der Rosette 4a ist der zuvor erläuterte Griff 4 vorgesehen, von dem ein Wellenstück 4b als Vierkant herausragt, zum Eingriff in die Wellenaufnahme 17 des Antriebsorgans 16 und den Zentralverschluß 3. Mit dem Aufsetzen der Rosette 4a und des Griffes 4 greifen Zapfenstücke 4c durch Öffnungen 63b,63a in den Abflachungen hindurch, zur Festlegung der Abdeckung und zum Zusammenziehen der zweigeteilten Abdeckung an der Trennstelle T. Dazu greifen die Zapfen 4c in Ausnehmungen 64a,64b gemäß Figur 1b ein, die im Getriebegehäuse vorgesehen sind. Eine weiterhin vorgesehene Ausnehmung 69 ist geringfügig größer, bevorzugt rund, zum Durchgriff des Mehrkants 4b.

Die Öffnungen 63a,63b weisen einen abgestuften Randbereich 61 b,60b auf, der aus der Detaildarstellung der **Figur 6** hervorgeht. Hier ist ein Ausschnitt einer montierten Griffrosette mit montierter Abdeckung 61,60 im Querschnitt durch die Längsebene des Getriebes und die Abdeckung dargestellt. Die Rosette 4a greift mit den Zapfenelementen 4c durch die Öffnungen 63a,63b hindurch in die Ausnehmungen 64a,64b des Getriebes. Die Abdeckung ist mit der Abflachung 61 a zu erkennen, in dessen Bereich die Rosette 4a satt aufliegt. Der abgestufte Randbereich 61 b hat im Querschnitt Z-Form und einen unteren Auflagebereich sowie einen steil verlaufenden Stufenbereich, der in die Abflachung übergeht. Der Auflagebereich liegt bündig außerhalb der Öffnung 64a,64b des Getriebegehäuses auf und wird von der Rosette auf die Flachseite des Getriebes 11 gedrückt. Zusätzlich kann ein Montagebolzen 71 vorgesehen sein, der durch das Getriebegehäuse hindurchragt und etwas davon vorsteht. Er wird zur Montage der Gehäusehälften frontseitig verformt.

Die Abdeckungen 60,61 sind im wesentlichen symmetrisch gestaltet, beidseits der Trennstelle T und reichen vom Getriebe 11 bis zu den freien Enden der Riegelstangen nahe den Riegeltaschen 5,6.

Auch solche Getriebe können Von der Abdeckung abgedeckt werden, bei denen die Rosetten 4a der Griffhandhabe 4 fest vormontiert sind. Dann weisen die abgeflachten Enden der zweigeteilten Abdeckung größere Ausnehmungen 68 auf, um an der Rosette vorbeigreifend, aber dennoch umgreifend, sie in die Abdeckung zu integrieren. Diese größere Ausnehmung 68 ist in Figur 5 strichliniert dargestellt. Sie ist in beiden Abdeckungen vorgesehen.

Das eine Zwischenstück 22 im Getriebe 11 weist an seinem freien Endbereich einen Anlenkzapfen 29 für einen Lenker 30 auf, der mit der Bohrung 31 auf den Zapfen 29 aufgefädelt ist und an seinem anderen Ende zwei nach entgegengesetzten Seiten ragende Zapfen 32,32a aufweist. Die Zapfen greifen bei montiertem Getriebe jeweils in Steuerschlitze 35,35a der beiden Gehäusehälften 12,13 ein, so daß der Lenker 30 bei der Bewegung des Zwischenstückes 22 in einer vorgegebenen Bahn bewegungsgesteuert ist. Das andere Zwischenstück 21 weist im Bereich seines Kupplungsendes eine Ausnehmung 34 auf, die gegenüber der Verschieberichtung des Zwischenstückes schräg angeordnet ist, wobei die Schrägstellung etwa einem schrägen Abschnitt 38 der geknickt verlaufenden Steuerschlitze 35,35a entspricht. Der schräge Schlitzabschnitt 38 verbindet zwei zueinander parallele, aber seitlich versetzte Schlitzabschnitte 36,37.

Ausgehend von der Schließstellung I von **Figur 2,2a** des Betätigungshebels 4 wird bei Bewegung des Betätigungshebels in die Stellung II nach **Figur 3,3a** das nußartige Antriebsorgan 16 aus der Stellung nach Figur 2 in die Stellung nach Figur 3 bewegt. Es ist ersichtlich, daß die Eingriffselemente beider Ebenen 19 und 20 des Antriebsorgans mit den jeweiligen Zahnstangenabschnitten 25,26 der Zwischenstücke in Eingriff stehen. Beide Zwischenstücke werden daher direkt von dem Antriebsorgan gegenläufig verschoben, wobei die Verschlußstangen 8 und 10 aufeinander zu und außer Eingriff mit den Schließplatten 5,6 bewegt werden. Wie aus Figur 3 ersichtlich, gelangt das nußartige Antriebsorgan bei Erreichen der Stellung nach Figur 3 außer Eingriff mit der Zahnung des Zwischenstückes für die untere Verschlußstange 10. Das andere Zwischenstück bleibt dagegen in Eingriff mit dem Antriebsorgan. Wie weiterhin ein Vergleich der Figuren 2 und 3 zeigt, hat der Zapfen 32 des Lenkers 30 bei der Bewegung von Figur 2 nach Figur 3 die Abschnitte 36 und 38 des Steuerschlitzes 35 durchlaufen.

Da gleichzeitig bei dieser Bewegung das Zwischenstück 21 nach oben verschoben ist, ist dessen Ausnehmung 34 in Fluchtung mit dem schrägen Verbindungsschlitz 38 gelangt, so daß der Kupplungszapfen 32a in die Ausnehmung 34 einfahren konnte.

Wird nun der Betätigungshebel 4 aus der Stellung II nach **Figur 3** in die Stellung III in **Figur 4,4a** verschwenkt, wird das Zwischenstück 22 weiterhin von dem nußartigen Antriebsorgan direkt angetrieben, wobei das Zwischenstück 22 mit der Schließstange 8 weiter kontinuierlich nach unten gefahren wird. Dabei drückt der Lenker 30 mit seinem Kupplungszapfen 32a auch die Verschlußstange 10 nach unten und fährt diese bei Erreichen der Stellung nach Figur 4,4a in die untere Schließplatte 6 mit dem Hub H ein, während die obere Verschlußstange 8 gegenüber der oberen Schließplatte 5 noch weiter als in Figur 4 zurückgezogen ist. Damit greift nur die untere Verschlußstange 10 in die Schließplatte ein, wenn sich der Verschluß in der Kippstellung III befindet.

Die Ausnehmung 34 weist einen Mitnahme- und Sperrabschnitt 34a auf, der gegenüber dem Schlitzabschnitt 37 schräg verläuft und diesen Schlitzabschnitt auf dem Wege zwischen der Stellung nach Figur 3 und der Stellung nach Figur 4 überlappt. Damit ist während der Bewegungen in dem Schlitzabschnitt 37 der Kupplungszapfen 33 formschlüssig in der Ausnehmung 34 aufgenommen und verriegelt. Das bedeutet, daß bei der rückläufigen Bewegung des Betätigungshebels 4 aus der Stellung nach Figur 4 in die Stellung nach Figur 3 das Zwischenstück 22 von dem nußartigen Antriebsorgan direkt nach oben ziehend verschoben wird, wobei über den Lenker 30 auch die Riegelstange 10 nach oben mitgenommen wird, bis die Stellung nach Figur 3 erreicht wird, In dieser Stellung wird die formschlüssige Kupplung zwischen Lenker 30 und Zwischenstück 21 durch seitliches (schräges) Ausweichen des Zapfens 32a aufgehoben, während bei weiterer Drehung des Hebels 4 aus der Figur 3 nach Figur 2 wieder ein direkter Antriebseingriff zwischen dem Antriebsorgan mit seiner Zahnebene 19 und dem Zwischenstück 21 erfolgt. Bei dieser Rücklaufbewegung in die Schließstellung wird auch die untere Verschlußstange 10 direkt von dem Antriebsorgan angetrieben und entgegengesetzt zur Riegelstange 8 nach unten verschoben, so daß beide als Verschlußstangen wirkende Riegelstangen 8,10 wieder in die zugehörigen Schließplatten oder -taschen 5 und 6 eingreifen, wenn die Schließstellung nach Figur 2 erreicht ist.

Aus Figur 1 sind auch genauere Abmessungen und Ausbildungen der stangenförmigen Zwischenstücke 21,22 sowie die Einstellung ihrer jeweiligen Endlagen ersichtlich. Die dazu korrespondierenden Flächen 55a,55b,55c auf der linken Seite mit Bezug auf das Zwischenstück 21 und die korrespondierenden Flächenstücke 56a,56b,56c auf der rechten Seite mit Bezug auf das Zwischenstück 22 geben im wesentlichen formschlüssige Endanschläge vor. Der eine Endanschlag der Figur 2 betrifft in der verriegelten Stellung bei ausgefahrenen Riegelstangen 8,10 einen Anschlag der bogenförmigen Flächenstücke 56a und 55a an den korrespondierend gestalteten Außenflächen 56b,55b des Aufnahme 15 für das Antriebsorgan 16. Im Abstand von den Flächenstücken 55a,56a sind an den stangenförmigen Zwischenstücken 21,22 am anderen Ende des jeweiligen zahnförmigen Eingriffs 25,26 gegensinnig ausgeformte Bogenstücke 55c,56c vorgesehen, die in der Drehöffnungsstellung II bezüglich des Zwischenstücks 21 und in der Kippstellung III gemäß Figur 4 bezüglich des Zwischenstücks 22 einen Anschlag mit korrespondierend geformten Außenflächen 56b,55b der Aufnahme 15 des Antriebsorgans 16 den Endanschlag definieren.

Zwischen den bogenförmigen Stücken 55a,55c bzw. 56a,56c sind die Zahnungseingriffe 25 bzw. 26 an den Zwischenstücken vorgesehen.

Die Führung des Kupplungsbolzens 32a und des sich gegenüber erstreckenden Führungsbolzens 32 am Lenker 30 können auch so gestaltet sein, daß ein Führungsbolzen 32 (und 32') an beiden Enden hervorsteht und in zwei gegenüberliegenden, deckungsgleich ausgebildeten Führungsnuten 35,35a in beiden Gehäusehälften 12,13 gleichzeitig geführt wird. Ebenso kann am gegenüberliegenden schmalen Ende des Getriebegehäuses ein spiegelsymmetrisch angeordneter Führungsschlitz 35b (als Nut oder Durchbrechung) einseitig oder beidseitig angeordnet sein. Ein so ausgebildetes Gehäuse gemäß Figur 1b erlaubt den Aufbau eines links oder rechts liegenden Getriebes bei gleichen zu verwendenden Teilen.

Die Steuerung der Bewegung der nach unten zeigenden Stange 10 durch das langgestreckte Zwischenstück 21 verursacht eine Aufwärts/Abwärts-Bewegung, während die nach oben zeigende Stange 8 durch das Zwischenstück 22 eine stetig nach abwärts verlaufende Bewegung erfährt, aus der Riegelstellung I über die Drehöffnungsstellung II zur Kippöffnungsstellung III. Dadurch braucht diese Stange 8 bzw. der Zahnungseingriff der auf der tiefer liegenden Ebene 20 des Antriebsorgans 16 liegenden Zähne mit dem auf engem Raum neben dem Antriebsorgan vorbeigeführten stangenförmigen Zwischenstück 22 nicht unterbrochen zu werden, sondern kann kontinuierlich im Eingriff verbleiben. Die einzige Umsteuerung, die erfolgt, ist das Ende des Zahnungseingriffs auf der oberen Ebene 20 des Antriebsorgans 16 mit Bezug auf das gegenüberliegende zahnförmige Zwischenstück 21, allerdings ist diese Entkopplung, also der Beginn des Lösens des Zahnungseingriffs gemäß Figur 3 bei dort dargestelltem Zahn 20b, verbunden mit dem praktisch zeitgleichen Eingriff des Kupplungsbolzens 32a in die Aufnahme 34 mit der zugehörigen Aufnahme- und Mitnahmefläche 34a, so daß die untere Stange 10 dauernd geführt und gehalten bleibt.

Vorteilhaft ist dabei die gegenläufige Bewegung, einerseits des Lenkers 30 nach abwärts, während ein noch bestehender Zahnungseingriff zwischen dem Zahn 20b und den Eingriffselementen 25 besteht und die Aufnahme 34 dem Kupplungsbolzen 32a entgegenkommt. Damit wird ein sanftes Überwechseln des Bewegungshubes von aufwärts in Richtung +z zur Abwärtsbewegung in Richtung -z gemäß Figur 3 ermöglicht, bei kontinuierlich weiter abwärts verlaufendem Bewegungshub -z des Zwischenstücks 22.

Die Übernahme des Eingriffes kann so erfolgen, daß nach ca. α = 85° Drehwinkel der Zahn 20b sich aus dem Zahnungseingriff der Zahnstange 25 beginnt zu lösen und bei 90° der Kupplungszapfen 32a in der Aufnahme 34 eingeführt ist und von dem Mitnahmesteg 34a zumindest beginnt verriegelt zu werden, auf seinem weiter abwärts verlaufendem Weg.

Günstig ist bei dieser Anordnung auch, daß der dem sich lösenden Zahn 20b gegenüberliegende Zahn 19c in vollem, etwa mittigem Eingriff in dem Zahnungsbereich 26 des Zwischenstücks 22 ist.

Ziel der Umsteuerung ist es, mit wenig Lose und wenig Neigung zur Verklemmung das Lösen des linken Zahnungseingriffes und das Entstehen einer festen aber lösbaren Kopplung zwischen beiden Zwischenstücken 21,22 für die weitere Abwärtsbewegung zu erreichen, gesteuert durch den dauernd verbleibenden Zahnungseingriff auf der rechten Seite des Getriebes gemäß Figur 3 (in Aufsicht gesehen).

Die bogenförmigen Begrenzungsanschläge 55a,55b auf der linken Seite von Figur 4 und 56c,56b auf der rechten Seite bilden die für die Kippstellung erreichten Endanschläge. Daraus ergibt sich der Abstand der jeweils an einem Zwischenstück angeordneten bogenförmigen Anschläge 55a,55c am Zwischenstück 21 und 56a,56c am zweiten Zwischenstück 22, die sich um den Faktor 2 unterscheiden. Das linke Zwischenstück hat einen Abstand von etwa H, entsprechend dem Hub, der die Tiefe des Verriegelungseingriffes in dem Schließstück 6 bestimmt, während im Zwischenstück 22 der Abstand der bogenförmigen Anschläge 2H beträgt, entsprechend der vollständigen Abwärtsbewegung der oben liegenden Stange 8.

Die Ausbildung der stangenförmigen Abschnitte ist mit dem beschriebenen nach innen zeigenden Zahnungseingriff 25,26 versehen, während außenseitig eine etwa vertikale Anlagefläche 26a entsteht, die mit beidseitigen Stegeingriffen in Führungsschlitzen 28 des Gehäuses geführt ist. Auf diese Weise kann eine schmale Ausbildung der Zwischenstange erreicht werden, die bei beidseitiger schmaler Gestaltung eine reduzierte Breite des Getriebes 11 ermöglicht, bei sich nicht überlappenden Zwischenstücken im Getriebe, so daß auch die Bauhöhe reduziert werden kann.

Bei dem Getriebe nach Anspruch 1 betrifft es ein Getriebe für einen Stangenverschluß für Dreh/Kippflügel (F,2), welcher Verschluß Riegeltaschen (5,6) zur Befestigung aufliegend auf dem Blendrahmen (1) und mit diesem zusammenwirkende, in entgegengesetzten Richtungen in Eingriff bzw. außer Eingriff bringbare Riegel- oder Verschlußstangen (8, 10) zur Anbringung auf dem Flügelrahmen (2) aufweist, wobei über ein Antriebsorgan (16) parallel zueinander bewegbare Stangenstücke (21;22) vorgesehen sind, um diese bei einer Drehung des Antriebsorgans (16) aus einer ersten Stellung (I) in eine zweite Stellung (II) parallel zueinander aber gegensinnig zu bewegen.

Bei oder nach Erreichen der zweiten Stellung (II) wird die untere Verschlußstange (8) vom Antriebsorgan (16) entkoppelt und bei der weiteren Drehung des Antriebsorgans (16) in die dritte Stellung (III) das untere Stangenstück (21) erneut abwärts bewegt.

Ein - in Abhängigkeit von der Drehstellung des Antriebsorgans (16) steuerbares - Kupplungsorgan (32a,30) wird dazu eingesetzt. Zwischen der zweiten Stellung (II) und der dritten Stellung (III) kuppelt es die Stangenstücke (21,22) zu einer gemeinsamen Abwärtsbewegung.

## Patentansprüche

1. **Getriebe** für einen Stangenverschluß für Dreh/Kippflügel (F,2), welcher Verschluß Riegeltaschen (5,6) zur Befestigung aufliegend auf dem Blendrahmen (1) und mit diesem zusammenwirkende, in entgegengesetzten Richtungen in Eingriff bzw. außer Eingriff bringbare Riegel- oder Verschlußstangen (8, 10) zur Anbringung auf dem Flügelrahmen (2) aufweist, wobei das Getriebe (11)
(a) durch ein Betätigungselement (4) eines Zentralverschlusses betätigbar und zwischen einer Griffrosette (4a) des Zentralverschlusses und der Oberfläche des Flügelrahmens anbringbar ist;
(b) ein auf einer Welle des Betätigungselementes (4) anbringbares Antriebsorgan (16) aufweist, das über Eingriffselemente (19,20) mit in einem Gehäuse (12,13) des Getriebes (11) parallel zueinander schiebbar geführten Zwischenstücken (21,22) antriebsmäßig (25,26) zusammenwirkt;
wobei jeweils ein Zwischenstück (21;22) mit jeweils einer der Stangen (8,10) kuppelbar ist, um diese bei einer Drehung des Antriebsorgans (16) aus einer Schließstellung (I) in eine Dreh-Öffnungsstellung (II) jeweils direkt aus ihren Schließeingriffen in den zugehörigen Riegeltaschen heraus parallel zueinander aber gegensinnig zu bewegen und bei Erreichen der Dreh-Öffnungsstellung (II) das Zwischenstück (21) für die untere Stange (10) vom Antriebsorgan (16) zu entkoppeln, um bei der weiteren Drehung des Antriebsorgans (16) in eine Kippstellung (III) die untere Stange (10) erneut zum Eingriff in die zugehörige Riegeltasche (6) zu bringen, und um beim Zurückdrehen des Antriebsorgans (16) zunächst wieder zu entriegeln und dann beide Stangen (8,10) zum Verwirklichen der Schließstellung (I) in ihre Eingriffsstellung zurückzuführen, ***gekennzeichnet durch*** eine - in Abhängigkeit von den Drehstellung des Antriebsorgans (16) steuerbare - Kupplung (32,32a,34), welche
(a) zwischen der Dreh-Öffnungsstellung (II) und der Kippstellung (III) die Zwischenstücke (21,22) zur gemeinsamen Bewegung kuppelt; oder/und
(b) nach der Rückbewegung in die Dreh-Öffnungsstellung (II) die Zwischenstücke (21,22) entkuppelt.

2. Getriebe nach Anspruch 1, **dadurch gekennzeichnet, daß**
die Zwischenstücke (21;22) beiderseits einer Wellenaufnahme (17) für eine Betätigungsachse (4b) zum Zentralverschluß angeordnet sind und langgestreckte Eingreifabschnitte (25;26) mit einer unterschiedlichen Anzahl von insbesondere zahnartigen Eingriffselementen aufweisen.

3. Getriebe nach Anspruch 1, wobei das Antriebsorgan (16) zum Zusammenwirken mit zahnartigen Abschnitten (25;26) der Zwischenstücke (21;22) jeweils eine unterschiedliche Anzahl von am Umfang angeordneten Eingriffszähnen (19,20) aufweist.

4. Getriebe nach einem der vorigen Ansprüche, wobei das eine Zwischenstück (21) eine geringere Anzahl von Eingriffselementen aufweist und nahe seinem zur unteren Stange (10) kuppelbaren Ende eine Kupplungsausnehmung (34,34a) aufweist, in welche ein bewegliches Kupplungselement (30,32,32a) eingreift, das am zugewandten Endabschnitt des anderen Zwischenstücks (22) vorgesehen ist, um bei Erreichen der Dreh-Öffnungsstellung (II) - von der Schließstellung (1) aus - eine formschlüssige Kupplung beider Zwischenstücke (21,22) zu erreichen.

5. Getriebe nach Anspruch 4, **dadurch gekennzeichnet, daß** das bewegliche Kupplungselement (32a,32,30) einen an das - zur oberen Stange kuppelbare - Zwischenstück (22) angelenkten Lenker (30) aufweist, der an seinem freien Ende nach jeder Seite vorstehende Zapfen (32,32a) aufweist, von denen der eine (32a) ein in die Kupplungsausnehmung (34,34a) des anderen Zwischenstücks (21) eingreifender Kupplungszapfen ist, während wenigstens ein anderer Zapfen (32) als Führungszapfen ausgebildet ist, der in ständigem Eingriff mit wenigstens einem Führungsschlitz (35,35a) des Getriebegehäuses (12,13) steht.

6. Getriebe nach Anspruch 5, **dadurch gekennzeichnet, daß** der mindestens eine Führungsschlitz (35,35a) geknickt ausgebildet ist, insbesondere einen schräg verlaufenden Abschnitt (38) und einen mit einer gedachten Verlängerung der unteren Stange (10) etwa fluchtenden äußeren Abschnitt (37) sowie einen dazu parallelen, mit dem zugehörigen Zwischenstück (22) etwa fluchtenden inneren Abschnitt (36) aufweist.

7. Getriebe nach Anspruch 6, **dadurch gekennzeichnet, daß**
die an einem Ende offene Kupplungsausnehmung (34,34a) schräg zur Längsrichtung des Getriebegehäuses (12,13) verläuft und zu dem die beiden parallelen Schlitzabschnitte (36,37) verbindenden, schräg verlaufenden Schlitzabschnitt (38) etwa parallel verläuft.

8. Getriebe nach einem der Ansprüche 4 bis 7, wobei die
Kupplungsausnehmung (34,34a) einen Sperrabschnitt (34a) aufweist, der im Bereich des äußeren Abschnitts (37) des Führungsschlitzes (35) den äußeren Abschnitt (37) teilweise überdeckt und den Kupplungszapfen (32a) gegen ein Lösen sperrt, zumindest solange er sich im unteren Bereich des äußeren Abschnitts (37) befindet.

9. Getriebe nach Anspruch 8, bei dem der Sperrabschnitt (34a) ein Freikommen des Zapfens (32a) erst ermöglicht, wenn dieser im Bereich eines Knicks zum schrägen Abschnitt (38) des Führungsschlitzes (35) zu liegen kommt.

10. Getriebe nach Anspruch 9, bei dem der Sperrabschnitt (34a) so auf die umfängliche Lage der in das - vom Zapfen (32a) freikommende - Zwischenstück (21) eingreifenden Eingriffselemente (19) des Antriebsorgans (16) abgestimmt ist, daß immer ein Halt oder eine Führung des Zwischenstücks (21) gegeben ist, um ihr unkontrolliertes Durchrutschen zu vermeiden.

11. Getriebe nach Anspruch 5, wobei der in die Ausnehmung (34,34a) eingreifende Zapfen (32a,32') als Doppelzapfen ausgebildet ist, um auch in einen weiteren Führungsschlitz (35a) des Getriebegehäuses (12,13) einzugreifen.

12. Getriebe nach Anspruch 1, wobei zumindest eines der Zwischenstücke (21,22) verlängert ist, um aus dem Getriebegehäuse (12,13) zu ragen und am Ende eine Muffe (22a,21a) aufzuweisen, zur Aufnahme der zugehörigen Verschlußstange (8,10).

13. Getriebe nach Anspruch 1, wobei randseitig, insbesondere im Eckbereich von zumindest zwei der Längskanten des Gehäuses (12,13) Nuten (13a,13b;13a',13b') vorgesehen sind, zum formschlüssigen oder kraftschlüssigen Anbringen einer Abdeckung (60,61) für das Getriebe (11) und die Verschlußstangen (8,10).

14. Getriebe nach Anspruch 1, wobei ein im Querschnitt u-förmiges Abdeckprofil (60,61) im Bereich der Griffrosette (4a) eine Abflachung (60a,61a) aufweist und mit dem Gehäuse (12,13) an dessen Längsseiten (13a,13b) und im Bereich der Abflachung verbunden ist, insbesondere kraft- und/oder formschlüssig.

15. **Antriebsverfahren** eines Stangenverschlusses für ein Dreh/Kippflügel (F,2), welcher Verschluß Riegeltaschen (5,6) zur Befestigung auflegend auf dem Blendrahmen (1) und mit diesem zusammenwirkende, in entgegengesetzten Richtungen in Eingriff bzw. außer Eingriff bringbare Riegel- oder Verschlußstangen (8, 10) zur Anbringung auf dem Flügelrahmen (2) aufweist, wobei über ein Antriebsorgan (16) parallel zueinander schiebbare Stangenstücke (21;22) betätigbar sind, um diese bei einer Drehung des Antriebsorgans (16) aus einer Stellung (I) in eine zweite Stellung (II) parallel zueinander aber gegensinnig zu bewegen und
(a) bei oder nach Erreichen der zweiten Stellung (II) das Stangenstück (21) für die untere Verschlußstange (10) vom Antriebsorgan (16) zu entkoppeln und bei einer weiteren Drehung des Antriebsorgans (16) in eine dritte Stellung (III) das untere Stangenstück (21) abwärts zu bewegen;
oder
(b) beim Zurückdrehen des Antriebsorgans (16) aus der dritten Stellung (III) das untere Stangenstück (21) aufwärts zu bewegen, um zunächst zu entriegeln und dann beide Stangenstücke (21,22) gegenläufig zur ersten Stellung (I) zurückzuführen;
***gekennzeichnet durch*** ein - in Abhängigkeit von der Drehstellung des Antriebsorgans (16) steuerbares - Kupplungsorgan (32a,32,30), welches
(A) zwischen der zweiten Stellung (II) und der dritten Stellung (III) die Stangenstücke (21,22) zur gemeinsamen Abwärtsbewegung kuppelt (34,32a);
oder
(B) bei einer Rückbewegung aus der dritten Stellung (III) in die zweite Stellung (II) die Stangenstücke (21,22) entkuppelt (32a,34).

16. Verfahren nach Anspruch 15, wobei die Abdeckung (60,61) zweigeteilt ist (T) und beidseitig der Aufnahme (17) des Antriebsorgangs (16) im wesentlichen symmetrisch gestaltet ist, wobei im Abstand von der Trennstelle (T) im Bereich der Abflachungen (60a,61a) je eine Öffnung (63a,63b) vorgesehen ist zur Aufnahme von Zapfenelementen (4c) der Rosette (4a), die in fluchtende Öffnungen (64a,64b) am Gehäuse eingreifen, zum Zusammenspannen oder Zusammenziehen der Enden der Abdeckung (60,61) an der Trennstelle (T).

17. Verfahren nach Anspruch 16, wobei die Öffnungen (63a,63b) einen stufigen Randbereich (61b,60b) aufweisen.

18. Verfahren nach Anspruch 15, wobei das Gehäuse (12,13) an zumindest einer seiner Flachseiten nahe einer der Öffnungen (63a,63b) ein vom Gehäuse vorspringendes Bolzenstück (71) aufweist, zur endseitigen Verformung und zusammendrückenden Montage der Gehäusehälften.

19. Verfahren nach Anspruch 15, wobei das Abdeckprofil zweigeteilt ist und an der Trennstelle (T) zu beiden Seiten orientierte Ausnehmungen (68) aufweist, die an die Größe und Form einer vormontierten Rosette angepaßt ist.

## Claims

1. Gear for a rod closure for rotary/tilting casements (F, 2), which closure has locking pockets (5, 6) for attachment in resting manner on the blind frame (1) and locking or closure rods (8, 10) cooperating with the latter and which can be engaged or disengaged in opposite directions for attachment to the casement frame (2), wherein the gear (11)
(a) can be actuated by an actuating element (4) of a central closure and can be attached between a handle rosette (4a) of the central closure and the surface of the casement frame;
(b) has a drive element (16) which can be attached to a shaft of the actuating element (4), and which cooperates in driving manner (25, 26) with intermediate pieces (21, 22) guided displaceably parallel to one another in a housing (12, 13) of the gear (11) via engagement elements (19, 20);
wherein in each case an intermediate piece (21; 22) can be coupled in each case with one of the rods (8, 10) in order to move the latter during a rotation of the drive element (16) from a closed position (I) to a rotary open position (II) in each case directly out from their closing engagements in the associated locking pockets parallel to one another but in opposite directions and when reaching the rotary open position (II), to uncouple the intermediate piece (21) for the lower rod (10) from the drive element (16) in order to engage the lower rod (10) again in the associated locking pocket (6) during the further rotation of the drive element (16) into a tilting position (III), and in order to initially unlock again during reversing of the drive element (16) and then to return both rods (8, 10) to their engagement position to realise the closed position (I), **characterised by** a coupling (32, 32a, 34) - which can be controlled as a function of the rotary position of the drive element (16) - and which
(a) between the rotary open position (II) and the tilting position (III) couples the intermediate pieces (21, 22) for joint movement; and/or
(b) after the return movement to the rotary open position (II), uncouples the intermediate pieces (21, 22).

2. Gear according to claim 1, **characterised in that** the intermediate pieces (21; 22) are arranged on both sides of a shaft recess (17) for an actuating axis (4b) to the central closure and have elongated engagement sections (25; 26) having a different number of in particular tooth-like engagement elements.

3. Gear according to claim 1, wherein the drive element (16) has in each case a different number of engagement teeth (19, 20) arranged on the periphery for cooperation with tooth-like sections (25; 26) of the intermediate pieces (21; 22).

4. Gear according to one of the previous claims, wherein the one intermediate piece (21) has a lower number of engagement elements and has a coupling recess (34, 34a) close to its end which can be coupled to the lower rod (10), into which coupling recess (34, 34a) a movable coupling element (30, 32, 32a) engages, which is provided on the facing end section of the other intermediate piece (22), in order to achieve a positive coupling of both intermediate pieces (21, 22) when reaching the rotary open position (II) - starting from the closed position (I).

5. Gear according to claim 4, **characterised in that** the movable coupling element (32a, 32, 30) has a guide (30) hinged on the intermediate piece (22) - which can be coupled to the upper rod - and which has at its free end, pins (32, 32a) projecting to each side, of which the one (32a) is a coupling pin engaging into the coupling recess (34, 34a) of the other intermediate piece (21), whereas at least one further pin (32) is designed as a guide pin, which is in constant engagement with at least one guide slot (35, 35a) of the gear housing (12,13).

6. Gear according to claim 5, **characterised in that** the at least one guide slot (35, 35a) is designed to be bent, in particular has a section (38) running at an angle and an outer section (37) approximately aligned with an imaginary extension of the lower rod (10) and an inner section (36) parallel thereto approximately aligned with the associated intermediate piece (22).

7. Gear according to claim 6, **characterised in that** the coupling recess (34, 34a) which is open at one end runs at an angle to the longitudinal direction of the gear housing (12, 13) and runs approximately parallel to the slot section (38) running at an angle and connecting the two parallel slot sections (36, 37).

8. Gear according to one of claims 4 to 7, wherein the coupling recess (34, 34a) has a blocking section (34a), which partly covers the outer section (37) in the region of the outer section (37) of the guide slot (35) and blocks the coupling pin (32a) against release, at least as long as it is situated in the lower region of the outer section (37).

9. Gear according to claim 8, in which the blocking section (34a) only facilitates release of the pin (32a) when the latter comes to rest in the region of a bend with respect to the inclined section (38) of the guide slot (35).

10. Gear according to claim 9, in which the blocking section (34a) is matched to the peripheral position of the engagement elements (19) of the drive element (16) engaging in the intermediate piece (21) - being released from the pin (32a) - so that there is always support or guiding of the intermediate piece (21) in order to avoid its uncontrolled slipping through.

11. Gear according to claim 5, wherein the pin (32a, 32') engaging in the recess (34, 34a) is designed as a double pin in order to also engage in a further guide slot (35a) of the gear housing (12, 13).

12. Gear according to claim 1, wherein at least one of the intermediate pieces (21, 22) is extended in order to project from the gear housing (12, 13) and to have a sleeve (22a, 21a) on the end to receive the associated closure rod (8, 10).

13. Gear according to claim 1, wherein on the edge side, in particular in the corner region of at least two of the longitudinal edges of the housing (12, 13), grooves (13a, 13b; 13a', 13b') are provided for positive or non-positive attachment of a cover (60, 61) for the gear (11) and the closure rods (8, 10).

14. Gear according to claim 1, wherein a cover profile (60, 61) of U-shaped cross-section has a flat section (60a, 61a) in the region of the handle rosette (4a) and is joined to the housing (12, 13) at its longitudinal sides (13a, 13b) and in the region of the flat section, in particular non-positively and/or positively.

15. Drive process of a rod closure for a rotary/tilting casement (F, 2), which closure has locking pockets (5, 6) for attachment in resting manner on the blind frame (1) and locking or closure rods (8, 10) cooperating with the latter and which can be engaged or disengaged in opposite directions for attachment to the casement frame (2), wherein rod pieces (21; 22) which can be displaced parallel to one another can be actuated via a drive element (16) in order to move the latter from a position (I) to a second position (II) parallel to one another but in opposite directions during one rotation of the drive element (16) and
(a) on or after reaching the second position (II), to uncouple the rod piece (21) for the lower closure rod (10) from the drive element (16) and during a further rotation of the drive element (16) to move the lower rod piece (21) downwards into a third position (III);
or
(b) when reversing the drive element (16) from the third position (III), to move the lower rod piece (21) upwards in order to initially unlock and then to return both rod pieces (21, 22) in opposite directions to the first position (I);
**characterised by** a coupling element (32a, 32, 30) - which can be controlled as a function of the rotary position of the drive element (16) - and which
(A) between the second position (II) and the third position (III), couples (34, 32a) the rod pieces (21, 22) for joint downward movement;
or
(B) during a return movement from the third position (III) into the second position (II), uncouples (32a, 34) the rod pieces (21, 22).

16. Process according to claim 15, wherein the cover (60, 61) is divided into two (T) and is designed to be essentially symmetrical on both sides of the recess (17) of the drive element (16), wherein at a distance from the point of separation (T) in the region of the flat sections (60a, 61a), in each case one opening (63a, 63b) is provided for receiving pin elements (4c) of the rosette (4a), which engage in flush openings (64a, 64b) on the housing, to clamp together or tighten the ends of the cover (60, 61) at the point of separation (T).

17. Process according to claim 16, wherein the openings (63a, 63b) have a stepped edge region (61b, 60b).

18. Process according to claim 15, wherein the housing (12, 13) has a bolt piece (71) projecting from the housing at least on one of its flat sides close to one of the openings (63a, 63b), for end-side deformation and compressing assembly of the housing halves.

19. Process according to claim 15, wherein the cover profile is divided into two and has at the point of separation (T), recesses (68) orientated to both sides, and which is adapted to the size and shape of a pre-assembled rosette.

## Revendications

1. Crémone pour fermeture à barres pour vantaux oscillobattants (F,2), laquelle fermeture présente des gâches (5,6) pour la fixation en appui sur le dormant (1) et des barres de verrouillage ou de fermeture (8,10) coopérant avec celui-ci et qui peuvent être amenées en prise ou hors prise dans des sens opposés pour l'agencement sur le châssis de battant (2), laquelle la crémone (11) :
(a) est actionnable par un élément d'actionnement (4) d'une fermeture centrale et applicable entre une rosace de préhension (4a) de la fermeture centrale et la surface du châssis de battant ;
(b) présente un organe d'entraînement (16) applicable sur un arbre de l'élément d'actionnement (4) et qui coopère, via des éléments de prise (19,20), avec des pièces intermédiaires (21,22) guidées par coulissement parallèlement l'une à l'autre dans un boîtier (12,13) de la crémone (11) en mode d'entraînement (25,26) ;
dans laquelle, respectivement, une pièce intermédiaire (21 ; 22) peut être couplée à l'une des barres (8,10) pour déplacer celle-ci, lors d'une rotation de l'organe d'entraînement (16), d'une position de fermeture (I) à une position d'ouverture par rotation (II), respectivement, directement à partir de leurs prises de fermeture dans les gâches correspondantes parallèlement l'une à l'autre, mais en sens contraire, et, une fois la position d'ouverture par rotation atteinte (II), pour désaccoupler la pièce intermédiaire (21) affectée à la barre inférieure (10), de l'organe d'entraînement (16), pour ramener la barre inférieure (10) en prise dans la gâche correspondante (6) lors de la rotation suivante de l'organe d'entraînement (16) dans une position de basculement (III) et pour, lors de la rotation en arrière de l'organe d'entraînement (16), déverrouiller tout d'abord à nouveau et ensuite ramener les deux barres (8,10) dans leur position de prise pour assurer la position de fermeture (I), **caractérisée par** un dispositif d'accouplement (32,32a,34) - réglable en fonction de la position de rotation de l'organe d'entraînement (16) qui
(a) couple les pièces intermédiaires (21,22) entre la position d'ouverture par rotation (II) et la position de basculement (III) pour les déplacer ensemble ; ou/et
(b) désaccouple les pièces intermédiaires (21,22) après le déplacement en arrière dans la position d'ouverture par rotation (II).

2. Crémone selon la revendication 1, **caractérisée en ce que** les pièces intermédiaires (21,22) sont agencées des deux côtés d'un logement d'arbre (17) destiné à un axe d'actionnement (4b) pour la fermeture centrale et présentent des sections de prise allongées (25,26) avec un nombre différent d'éléments de prise en particulier en forme de dents.

3. Crémone selon la revendication 1, dans laquelle l'organe d'entraînement (16) présente, un nombre différent de dents (19,20) agencées sur la périphérie pour coopérer spécifiquement avec des sections dentées (25,26) des pièces intermédiaires (21,22).

4. Crémone selon l'une quelconque des revendications précédentes dans laquelle une pièce intermédiaire (21) présente un plus faible nombre d'éléments de prise et, près de son extrémité qui peut être couplée à la barre inférieure (10), un évidement d'accouplement (34,34a), dans lequel s'engage un élément d'accouplement mobile (30,32,32a) qui est prévu sur la section d'extrémité en regard de l'autre pièce intermédiaire (22) pour obtenir, lorsqu'est atteinte la position d'ouverture par rotation (II) - à partir de la position de fermeture (I) - un accouplement mécanique des deux pièces intermédiaires (21,22).

5. Crémone selon la revendication 4, **caractérisée en ce que** l'élément d'accouplement mobile (32a,32,30) présente une bielle articulée (30) sur la pièce intermédiaire (22) - qui peut être couplée à la barre supérieure-, laquelle bielle présente, à son extrémité libre, des tourillons (32,32a), dépassant de tous côtés, dont l'un (32a) est un tourillon d'accouplement s'engageant dans l'évidement d'accouplement (34,34a) de l'autre pièce intermédiaire (21), tandis qu'au moins un autre tourillon (32) se présente sous la forme d'un tourillon de guidage qui est en prise constante avec au moins une fente de guidage (35,35a) du boîtier (12,13) de la crémone.

6. Crémone selon la revendication 5, **caractérisée en ce que** la au moins une fente de guidage (35,35a) se présente sous une forme coudée, présentant en particulier une section (38) s'étendant en oblique et une section externe (37) plus ou moins alignée sur un prolongement imaginaire de la barre inférieure (10) ainsi qu'une section interne (36) qui lui est parallèle et est plus ou moins alignée sur la pièce intermédiaire correspondante (22).

7. Crémone selon la revendication 6, **caractérisée en ce que** l'évidement d'accouplement (34,34a) ouvert à une extrémité s'étend en oblique par rapport à la direction longitudinale du boîtier (12,13) de la crémone et s'étend plus ou moins parallèlement à la section de fente (38) qui s'étend en oblique et raccorde les deux sections de fente parallèles (36,37).

8. Crémone selon l'une quelconque des revendications 4 à 7, dans laquelle l'évidement d'accouplement (34,34a) présente une section de blocage (34a), qui recouvre partiellement la section externe (37) dans la zone de la section externe (37) de la fente de guidage (35) et bloque le tourillon d'accouplement (32a) contre un dégagement, au moins aussi longtemps qu'il se trouve dans la zone inférieure de la section externe (37).

9. Crémone selon la revendication 8, dans laquelle la section de blocage (34a) ne permet un dégagement du tourillon (32a) qu'une fois que celui-ci est disposé dans la zone d'un coude par rapport à la section en oblique (38) de la fente de guidage (35).

10. Crémone selon la revendication 9, dans laquelle la section de blocage (34a) est adaptée à la position périphérique des éléments de prise (19) de l'organe d'entraînement (16) qui s'engagent dans la pièce intermédiaire (21) se dégageant du tourillon (32a) de manière à toujours assurer un maintien ou un guidage de la pièce intermédiaire (21) pour éviter son glissement incontrôlé.

11. Crémone selon la revendication 5, dans laquelle le tourillon (32a,32') s'engageant dans l'évidement (34,34a) se présente sous la forme d'un double tourillon pour s'engager également dans une autre fente de guidage (35a) du boîtier (12,13) de la crémone.

12. Crémone selon la revendication 1, dans laquelle au moins une des pièces intermédiaires (21,22) est prolongée pour dépasser du boîtier (12,13) de la crémone et présente à l'extrémité un manchon (22a,21a) destiné à recevoir la barre de fermeture correspondante (8, 10).

13. Crémone selon la revendication 1, dans laquelle il est prévu sur le bord, en particulier dans la zone de coin d'au moins deux des arêtes longitudinales du boîtier (12,13), des rainures (13a, 13b ; 13' a, 13' b) pour appliquer par adaptation de forme ou adhérence un recouvrement (60,61) pour la crémone (11) et les barres de fermeture (8,10).

14. Crémone selon la revendication 1, dans laquelle un profilé de recouvrement (60,61) en forme de U en section transversale présente un aplatissement (60a,61a) dans la zone de la rosace de préhension (4a) et est raccordé au boîtier (12,13) sur ses côtés longitudinaux (13a,13b) et dans la zone de l'aplatissement, en particulier par adhérence et/ou adaptation de forme.

15. Procédé d'entraînement d'une fermeture à barres pour un châssis oscillobattant (F,2), laquelle fermeture présente des gâches (5,6) pour la fixation en appui sur le dormant (1) et des barres de fermeture (8,10) coopérant avec celui-ci et qui peuvent être amenées en prise ou hors prise dans des sens opposés pour l'application sur le châssis (2) du battant, dans lequel on peut actionner des barres (21,22) qui peuvent coulisser parallèlement l'une à l'autre via un organe d'entraînement (16) pour les déplacer, lors d'une rotation de l'organe d'entraînement (16), d'une position (I) à une deuxième position (II) parallèlement l'une à l'autre, mais dans des sens contraires, et
(a) lorsque l'on atteint ou une fois que l'on à atteint la deuxième position (II) pour désaccoupler la partie de barre (21) pour la barre de fermeture inférieure, de l'élément d'entraînement (16) et déplacer vers le bas la partie de barre inférieure (21) lors d'une autre rotation de l'organe d'entraînement (16) dans une troisième position (III) ;
ou
(b) lors de la rotation en arrière de l'organe d'entraînement (16) depuis la troisième position (III) pour déplacer la partie de barre inférieure (21) vers le haut, d'abord pour déverrouiller et ensuite pour ramener les deux parties de barre (21,22) dans le sens contraire à la première position (I) ;
**caractérisé par** un organe d'accouplement (32a,32,30) - réglable en fonction de la position de rotation de l'organe d'entraînement (16) - qui
(A) couple les parties de barre (21,22) entre la deuxième position (II) et la troisième position (III) pour les déplacer ensemble vers le bas (34,32a) ;
ou
(B) désaccouple les parties de barre (21, 22) lors d'un déplacement en arrière de la troisième position (III) dans la deuxième position (II) (32a,34).

16. Procédé selon la revendication 15, dans lequel le recouvrement (60,61) est divisé en deux (T) et est conçu de manière sensiblement symétrique des deux côtés du logement (17) de l'organe d'entraînement (16), dans lequel il est prévu, à distance du point de séparation (T) dans la zone des aplatissements (60a,61a), respectivement, une ouverture (63a,63b) pour recevoir des éléments de tourillon (4c) de la rosace (4a) qui s'engagent dans des ouvertures alignées (64a,64b) sur le boîtier, pour serrer ou resserrer ensemble les extrémités du recouvrement (60,61) au point dé séparation (T).

17. Procédé selon la revendication 16, dans lequel les ouvertures (63a,63b) présentent une zone de bord étagée (61b,60b).

18. Procédé selon la revendication 15, dans lequel le boîtier (12,13) présente, sur au moins un de ses côtés plats, près d'une des ouvertures (63a, 63b), un boulon (71) qui fait saillie du boîtier pour la déformation terminale et le montage par compression des moitiés de boîtier.

19. Procédé selon la revendication 15, dans lequel le profilé de recouvrement est divisé en deux et présente, au point de séparation (T), des évidements (68) orientés vers les deux côtés, lesquels évidements sont adaptés à la taille et à la forme d'une rosace pré-assemblée.
